# EUROPÄISCHE PATENTSCHRIFT

(11) **EP 3 179 887 B1**
(45) Veröffentlichungstag und Bekanntmachung des Hinweises auf die Patenterteilung: **11.04.2018**
(21) Anmeldenummer: 15778197.2
(22) Anmeldetag: 06.08.2015
(51) Int. Cl.: A47F 3/11, B65G 1/04, A47F 3/08

(54) **SYSTEM ZUR BEREITSTELLUNG VON UNVERPACKTEN GEGENSTÄNDEN**
SYSTEM FOR PRESENTING NON-PACKAGED ARTICLES
SYSTÈME D'EXPOSITION D'ARTICLES NON EMBALLÉS

(30) Priorität: 11.08.2014 DE 202014103712 U
(43) Veröffentlichungstag der Anmeldung: 21.06.2017
(73) Patentinhaber: Theilinger, Petra, 90411 Nürnberg (DE)
(72) Erfinder: Theilinger, Petra, 90411 Nürnberg (DE)
(74) Vertreter: Lösch, Christoph Ludwig Klaus
(86) Internationale Anmeldenummer: PCT/DE2015/100331
(87) Internationale Veröffentlichungsnummer: WO 2016/023539

(56) Entgegenhaltungen:
- US-A- 2 603 547
- US-A- 5 836 662
- US-A1- 2006 161 296
- US-A1- 2006 226 092
- US-B1- 6 598 948

## Beschreibung

Die Erfindung betrifft ein System zur Bereitstellung, insbesondere zur Präsentation, von unverpackten Gegenständen, insbesondere von Kleidung, Geschirr oder Verkaufswaren.

Es sind eine Vielzahl von Vorrichtungen zur Bereitstellung bzw. Aufbewahrung von unverpackten Gegenständen bekannt. So werden beispielsweise im häuslichen Bereich Kleidung und/oder Geschirr in herkömmlichen Schränken mit fest eingebauten Regalböden und/oder Aufbewahrungsbehältern aufbewahrt. Diese Aufbewahrungsmethode hat beispielsweise den Nachteil, dass nur ein geringer Anteil der Kleidung bzw. des Geschirrs leicht zugänglich ist. Häufig muss der Benutzer ergonomisch ungünstige Körperhaltungen annehmen, um an sämtliche im Schrank aufbewahrten Gegenstände zu gelangen (z.B. sich auf den Boden knien oder eine Trittleiter o.ä. nutzen). Außerdem werden häufig weiter im Schrankinneren aufbewahrte Gegenstände durch andere, weiter vorne aufbewahrte Gegenstände verdeckt. Hierdurch leidet die Übersichtlichkeit und der Benutzer kann nicht unmittelbar erfassen, welche Gegenstände überhaupt in dem Schrank aufbewahrt werden. Gattungsgemäße Systeme sind beispielsweise aus US 2006/0226092 A1 und aus US 5 836 662 bekannt. Ähnliche Probleme treten auch beispielsweise in Schaufensterauslagen auf. Typischerweise ist der verfügbare Auslagenplatz in einem Schaufenster begrenzt. Werden zu viele Waren in einem herkömmlichen Schaufenster ausgestellt (präsentiert), verdecken sich diese gegenseitig und die Übersichtlichkeit leidet darunter.

Der Erfindung liegt die Aufgabe zugrunde, ein System zur Bereitstellung, insbesondere zur Präsentation, von unverpackten Gegenständen, insbesondere von Kleidung, Geschirr oder Verkaufswaren, anzubieten, welches eine übersichtliche und/oder ergonomische Bereitstellung der Gegenstände ermöglicht.

Die Aufgabe wird durch ein System mit den Merkmalen des Anspruchs 1 gelöst. Vorteilhafte Ausführungsformen sind in den Unteransprüchen beschrieben.

Erfindungsgemäß besitzt das System zur Bereitstellung, insbesondere zur Präsentation, von unverpackten Gegenständen, insbesondere von Kleidung, Geschirr oder Verkaufswaren, ein Gehäuse, Aufnahmevorrichtungen zur Aufnahme der Gegenstände, eine Bestückungsöffnung und eine Präsentationsöffnung. Die Aufnahmevorrichtungen laufen innerhalb des Gehäuses entlang einer Umlaufbahn um. Die Bestückungsöffnung dient zur Bestückung der Aufnahmevorrichtungen mit den Gegenständen und zur Entnahme der Gegenstände. Die Präsentationsöffnung ist an einer Frontseite des Gehäuses ausgebildet und durch die Präsentationsöffnung ist ein Sichtkontakt von außerhalb des Gehäuses zu den auf den Aufnahmevorrichtungen umlaufenden Gegenständen herstellbar.

Durch die umlaufende Lagerung der Aufnahmevorrichtungen können sämtliche im Gehäuse aufgenommenen Gegenstände in den Bereich der Präsentationsöffnung gebracht werden. Zumindest im Bereich der Präsentationsöffnung wiederum ist ein guter Sichtkontakt von außerhalb auf die Gegenstände möglich. Auf diese Weise wird die Übersichtlichkeit erhöht, da die auf den jeweiligen Aufnahmevorrichtungen positionierten Gegenstände gut sichtbar sind.

Ist die Präsentationsöffnung beispielsweise auf einer typischen Arbeitshöhe angebracht (z.B. auf Brusthöhe), so können die Gegenstände auch auf ergonomisch vorteilhafter Weise begutachtet und gehandhabt werden.

In vorteilhafter Weise sind die Bestückungsöffnung und/oder die Präsentationsöffnung abschließbar.

Ist das System als Kleider- oder Geschirrschrank ausgebildet, so handelt es sich bei den bereitzustellenden Gegenständen entsprechend um Kleidungsstücke (Hemden, Hosen, Unterwäsche, Jacken, Modeaccessoires) bzw. um Geschirr (Tassen, Teller, Besteck, Schüsseln, Gläser, Kochgeschirr). Die jeweiligen Gegenstände können über die Bestückungsöffnung dem System zugeführt werden (z.B. Einlegen eines Hemdes in eine als Behälter ausgebildete Aufnahmevorrichtung). Anschließend kann die Aufnahmevorrichtung innerhalb des Gehäuses weitertransportiert werden und ggf. eine weitere Aufnahmevorrichtung bestückt werden. Wird nun eine bestückte Aufnahmevorrichtung an der Präsentationsöffnung vorbeigeführt, so ist für den Benutzer unmittelbar ersichtlich, was sich auf der jeweiligen Aufnahmevorrichtung befindet. Bei Bedarf kann der Benutzer dann den jeweiligen Gegenstand entnehmen.

Ist das System in eine Schaufensterauslage integriert, so kann es sich bei den bereitzustellenden Gegenständen um die jeweils anzubietenden Verkaufswaren handeln. Die jeweiligen Gegenstände können über die Bestückungsöffnung dem System zugeführt werden (z. B. Auflegen des Verkaufsgegenstandes auf eine als Regalbrett ausgebildete Aufnahmevorrichtung). Anschließend kann die Aufnahmevorrichtung innerhalb des Gehäuses weitertransportiert werden und ggf. eine weitere Aufnahmevorrichtung bestückt werden. Wird nun eine bestückte Aufnahmevorrichtung an der Präsentationsöffnung vorbeigeführt, so ist für den Betrachter der Schaufensterauslage die ausgestellte Ware gut sichtbar.

Bei Bedarf kann der Ladenbesitzer die ausgestellten Gegenstände durch die Bestückungsöffnung entnehmen und durch andere Gegenstände ersetzen.

In einer vorteilhaften Ausführungsform dient eine an der Frontseite des Gehäuses ausgebildete Öffnung sowohl als Bestückungsöffnung als auch als Präsentationsöffnung. Insbesondere bei einer Ausgestaltung des Systems als System zur Bereitstellung von Kleidung, Schuhen, Bettwäsche und/oder Geschirr im häuslichen Bereich ist eine derartige Ausführungsform vorteilhaft, da eine Bestückung bzw. eine Entnahme der Gegenstände genau dort erfolgen kann, wo auch ein guter Sichtkontakt zu den Gegenständen möglich ist.

Ist das System hingegen in eine Schaufensterauslage integriert, so ist es besonders vorteilhaft, wenn zusätzlich zur Präsentationsöffnung eine separat ausgebildete Bestückungsöffnung vorhanden ist. Insbesondere kann die Bestückungsöffnung beispielsweise auf der Rückseite des Gehäuses ausgebildet sein und etwa auf einfache Weise vom Ladeninneren bedient werden. Der Kunde, der die Schaufensterauslage betrachtet, sieht somit nur die Präsentationsöffnung und nicht die für den Kunden verdeckt angebrachte Bestückungsöffnung.

In besonders bevorzugter Weise ist das System als System zur Bereitstellung von haushaltsüblichen Waren und/oder Gegenständen sowie Gebrauchs- und Verbrauchsgütern aller Art, wie z. B. Kleidung, Schuhe, Bettwäsche, Geschirr und/oder Vorrat usw. ausgebildet, welches in ein Wohngebäude jedweder Art eingebaut ist.

Die Aufnahmevorrichtungen sind bevorzugt als Auflagebretter und/oder als wannenförmige Behälter und/oder als Tablare ausgebildet. Diese Ausführungsformen der Aufnahmevorrichtungen können eine Vielzahl von unterschiedlichen Gegenständen aufnehmen und sind daher flexibel und universell einsetzbar. Je nach Abmessungen und/oder Eigenschaften der aufzunehmenden Gegenstände sind jedoch auch andere Aufnahmevorrichtungen möglich. Zum Beispiel können auch Haken oder Stangen als Aufnahmevorrichtungen dienen.

Es können mehrere Bestückungsöffnung und/oder mehrere Präsentationsöffnungen vorhanden sein. Auf diese Weise können die Gegenstände an mehreren Stellen in das System eingebracht bzw. aus diesem entnommen werden und auch an mehreren Stellen präsentiert werden.

In einer vorteilhaften Ausführungsform werden die Aufnahmevorrichtungen entlang der Umlaufbahn in einer oder mehreren Führungsschienen geführt. Auf diese Weise ist eine besonders zuverlässige, störungsfreie Bewegung der Aufnahmevorrichtungen entlang der Umlaufbahn möglich.

Die Aufnahmevorrichtungen können entlang der Umlaufbahn motorisch angetrieben werden. Bei Bedarf ist jedoch auch eine Bewegung der Aufnahmevorrichtungen mittels einer Handkurbel o.ä. möglich. Als besonders vorteilhaft wird jedoch ein (motorischer) Antrieb der Aufnahmevorrichtungen mittels eines Kettenantriebes entlang der Umlaufbahn angesehen.

In einer vorteilhaften Ausführungsform entsprechen die Präsentationsöffnung und/oder die Bestückungsöffnung in ihren Abmessungen im Wesentlichen den Abmessungen der Aufnahmevorrichtung. Auf diese Weise nimmt die verbleibende Front des Gehäuses einen entsprechend großen Anteil ein. Diese Front wiederum kann optisch ansprechend gestaltet werden oder kann mit weiteren Aufbewahrungsmöglichkeiten (insbesondere mit feststehenden Ablagevorrichtungen) für Gegenstände ausgestattet werden.

In einer weiteren vorteilhaften Ausführungsform sind die Präsentationsöffnung und/oder die Bestückungsöffnung durch ein Glaselement verschließbar. Durch den Verschluss der Präsentationsöffnung mit einem (weitgehend durchsichtigen) Glaselement werden zum einen die bereitzustellenden Gegenstände vor Verschmutzung geschützt, zum anderen bleibt aufgrund der (weitgehenden) Durchsichtigkeit des Glaselements der gute Sichtkontakt erhalten. Insbesondere zum Verschluss der Bestückungsöffnung, aber auch zum Verschluss der Präsentationsöffnung, kann jedoch auch ein anderes (entweder durchsichtiges oder undurchsichtiges) flächiges Element verwendet werden. Das flächige Element und/oder das Glaselement können hierbei abschließbar sein.

In einer weiteren vorteilhaften Ausführungsform erstrecken sich das Gehäuse und die Umlaufbahn über mehrere Geschosse eines Gebäudes, insbesondere eines Wohnhauses. Auf diese Weise ist es möglich, die Gegenstände in einem ersten Geschoss auf die Aufnahmevorrichtungen zu platzieren und in einem anderen Geschoss wieder zu entnehmen (z.B. über die Präsentationsöffnung oder über eine weitere Bestückungsöffnung). Dies erspart das Tragen der Gegenstände über Treppen.

Die Außenseite des Gehäuses, insbesondere die Frontseite, kann individuell gestaltet sein (z.B. mittels individuellen Drucken, Fotos, o.ä.).

Wie bereits weiter oben erwähnt, können die Aufnahmevorrichtungen in einem weiten Bereich an die aufzunehmenden Gegenstände und die Wünsche der Benutzer angepasst sein. Es ist somit beispielsweise möglich die Aufnahmevorrichtungen als einfache Auflagebretter, Behälter oder Kleiderbügel auszubilden.

Es ist jedoch auch möglich, die Aufnahmevorrichtungen als Tablare auszubilden. Die Tablare können aus Metall, Holz, Kunststoff o.ä. hergestellt sein. Auch kann die Oberfläche der Tablare zumindest in Teilbereichen mit Holz, Holzdekor, Stoff, Schaumstoff, Kunststoff, Folie, Spiegel o.ä. überzogen bzw. verkleidet sein.

Ferner kann das Tablar herausziehbar (z.B. auf Schienen wie eine Schublade), herausziehbar und drehbar, als Ganzes abschließbar, mit Klappe zum Öffnen vorne (diese kann gleichzeitig als Ablage und Sicherung der Ware dienen), mit Klappe zum Öffnen hinten (kann gleichzeitig als Ablage dienen), vorne offen, hinten geschlossen, oben halboffen, oben geschlossen, seitlich geschlossen oder seitlich teilweise offen sein.

Im Inneren des Tablars können abschließbare Schubladen vorhanden sein. Auch kann eine Beleuchtung der Tablare vorgesehen sein. Auch kann das Tablar vertikale und horizontale Unterteilungen aufweisen. Beispielsweise können Einlegeböden und vertikale Abtrennungen fest verankert oder flexibel herausnehmbar sein. Vertikale Abtrennungen zum Herausnehmen können in vorgefertigten Mulden in der Rückwand und an der Frontseite fixiert sein oder sie sind mit vier Gumminoppen versehen, von denen zwei gespannt werden können. Somit kann die vertikale Abtrennung an jeder beliebigen Stelle im Tablar fixiert werden.

Vertikale und horizontale Ablagen, Einlegeböden, Schubladen, Kästen oder spezifische Halterungen im Tablar können auf Schienen herausfahrbar sein. Diese können somit vom Benutzer herausgezogen werden oder sie fahren mit einem "push-System" eigenständig dem Benutzer entgegen. Die Schienen für beide Systeme können oben, unten, hinten oder seitlich angebracht sein.

Im Inneren des Tablars können sich auch Haken, Stangen und Knöpfe befinden, an welchen die Gegenstände fixiert werden können.

Ferner kann die Aufnahmevorrichtung einen oder mehrere Magnete aufweisen. Gegenstände wie z.B. Schuhe, Taschen, Tücher o.ä. können mit einem Magneten seitlich, unten, oben und/oder an der Rückwand befestigt werden. Der Magnet kann rund, eckig oder auch stabförmig ausgebildet sein. Der Magnet kann auch an einem Stab befestigt sein. (z.B. um Stiefel durch den Magneten in den Tablar zu hängen).

Ist die Aufnahmevorrichtung als Tablar ausgebildet, so können sich im Inneren des Tablars auch Flaschenhalterungen für Einzelflaschen befinden. Diese können flexibel handhabbar zum Her- und Wegklappen, wenn man die Flaschenhalterung nicht mehr braucht, sein und an der Seite, der Rückwand, der oberen Innenseite oder am Boden des Tablars fixiert sein. Auch ist es möglich, Einlegeböden und Schubladen des Tablars mit Gummimatten (Antirutschwirkung) für Geschirr, Gläser usw. auszustatten. Vertikale und horizontale Ablagen/Einlegeböden im Tablar können Löcher, Schlitze oder ähnliche Vorrichtungen aufweisen, um beispielsweise Gläser, Tassen, Teller und andere Elemente, wie z.B. Tücher, vorteilhaft unterzubringen. Die vertikalen und horizontalen Einlegeböden können aus festem Material gearbeitet sein, z.B. aus Holz oder Metall. Sie können aber auch aus Stangen gebildet werden(z.B. Gewürzständer) oder gitterartig sein. Die Einlegeböden und Schubladen können mit einem Material belegt sein, in das die Gläser, das Geschirr oder andere Elemente leicht einsinken (dient zur Fixierung der Gegenstände). Auch können sie mit einem schaumstoffähnlichen Material belegt sein, das vorgeschlitzt ist, um Gegenstände darin zu fixieren. Auf diese Weise ist ein besonders sichere Lagerung von Küchenutensilien, Geschirr, Gläsern, aber auch Schmuck und Kleinteilen möglich.

Im Inneren des Tablars können auch vertikale und/oder horizontale Einlegeböden und/oder Schubläden an einer Stange befestigt sein, um die sich diese entweder vertikal oder horizontal drehen können. Insbesondere sind hierbei zwei Ausführungsformen denkbar:
Ausführung "Karussell": Hier weist die Aufnahmevorrichtung einen karussellartigen Ständer auf. Dies ist ein drehbar gelagerter Ständer mit festen Seiten daran. Die Seiten/vertikalen Einlegeböden weisen Löcher, Haken u.a. Vorrichtungen auf, um Kleinteile wie Ringe und Ketten sowie Schmuck aller Art und andere Elemente daran zu befestigen.
Ausführung "Blättern": Im Gegensatz zur Ausführung "Karussell", bei dem die Seitenwände fest an der drehbar gelagerten Stange fixiert werden und das ganze Karussell gedreht wird, sind die Seiten der Ausführung "Blättern" an einer Stange beweglich angebracht. Die einzelnen Seiten können einzeln umgeblättert werden. Diese sind ebenso mit Haken, Ösen u.a. Vorrichtungen versehen, um Kleinteile daran zu fixieren.

Die beiden Ausführungen können horizontal oder vertikal im Tablar angebracht werden.

Es ist auch ein horizontaler Ständer denkbar, an dem Einlegeböden/Schubladen in Richtung Benutzer herausgedreht werden können.

Die Funktionen im Tablar können auch per Fernsteuerung und/oder Programm bedient werden.

In einer weiteren vorteilhaften Ausführungsform sind die Aufnahmevorrichtungen als Kleiderbügelsystem ausgebildet. Erfindungsgemäß weist jede Aufnahmevorrichtung mindestens ein Hakenelement auf, das in eine Schiene eingehängt ist und an das die Gegenstände indirekt über einen Bügel befestigt werden können.

Um Platz zu sparen, kann dieses Kleiderbügelsystem derart ausgebildet sein, dass deren Haken nicht groß und rund ausgeformt sind, um sie über die Schiene (Stange) zu hängen, sondern klein und eckig. Die Haken der Kleiderbügel können drehbar gelagert sein, sie können auch mit einer Feder gespannt sein, damit der Haken immer wieder in die Ausgangsposition "fährt". In vorteilhafter Weise sind die Kleiderbügel aus einem Aluminiumwerkstoff gefertigt. Sie können jedoch auch aus anderen Materialien gefertigt sein. Die Oberfläche der Kleiderbügel ist vorteilhafterweise leicht rau und/oder gummiert ausgeführt und/oder mit einer Antirutschfolie versehen, damit die Wäsche nicht vom Bügel abrutscht.

Es können auch Kleiderbügel mit eckigen Haken in der herkömmlichen Form vorgesehen sein, jedoch auch mit Stangen und/oder Gittern, z.B. für Krawatten, Tücher, Ponchos. Ferner können Klemmelemente zum Klemmen von Hosen und/oder Knöpfe/Haken zur Aufbewahrung von Gürteln, Ketten o.ä. vorgesehen sein. Durch die Anbringung von "Gitterboxen" an den Haken können auch größere Gegenstände aufbewahrt werden, wie z.B. Rucksäcke, Koffer o.ä..

In einer weiteren vorteilhaften Ausführungsform ist eine Fernsteuerung für das System vorgesehen, sodass das System z.B. über WLAN, eine Smartphone-App oder eine andere Art von Fernbedienung (drahtlos, drahtgebunden) gesteuert werden kann. Der Benutzer kann das System nach eigenem Belieben komfortabel vorwärts oder rückwärts in Bewegung setzten, Parameter der Bewegung wie z.B. die Geschwindigkeit (schnell, langsam) bestimmen und z.B. einzelne Aufnahmevorrichtungen direkt zum Verfahren in den Bereich der Bestückungs- und/oder Präsentationsöffnung ansteuern. Damit kann der Benutzer komfortabel bestimmen, welche Aufnahmevorrichtung(en) ihm zugänglich gemacht werden sollen. Die Aufnahmevorrichtung(en) sind dabei vorteilhafterweise direkt ansteuerbar und/oder adressierbar.

Die Erfindung ist anhand von Ausführungsbeispielen in den Zeichnungsfiguren weiter erläutert, wobei gleiche Bezugszeichen gleiche bzw. gleichwirkende Komponenten bezeichnen. Es zeigen:
- Fig. 1: ein System zur Bereitstellung von unverpackten Gegenständen;
- Fig. 2: ein anderes System zur Bereitstellung von unverpackten Gegenständen;
- Fig. 3: ein weiteres System zur Bereitstellung von unverpackten Gegenständen;
- Fig. 4: eine Aufnahmevorrichtung mit einem Hakenelement; und
- Fig. 5: eine weitere Ausführungsform mit einem weiteren Hakenelement.

Fig. 1 zeigt eine Seitenansicht eines Systems 1 zur Bereitstellung von unverpackten Gegenständen. Das System 1 weist ein Gehäuse 2 mit einer Frontseite 3, einer Rückseite 4, einer Oberseite 5 und einer Unterseite 6 auf. Innerhalb des Gehäuses 2 ist eine Mehrzahl von Behältern 7 angeordnet. Aus Übersichtlichkeitsgründen sind in Fig. 1 lediglich vier Behälter 7 dargestellt. Die Behälter 7 weisen eine offene Oberseite und eine offene Front auf. Die Behälter 7 stellen Aufnahmevorrichtungen im Sinn der Erfindung dar und dienen zur Aufnahme der bereitzustellenden Gegenstände. Die bereitzustellenden Gegenstände können also in die Behälter 7 gegeben werden.

Jeder der Behälter 7 ist über Führungsbolzen 8 in Führungsschienen 9 verschiebbar gelagert. Die Führungsschienen 9 bilden jeweils eine geschlossene Schleife, sodass die Behälter entlang einer Umlaufbahn innerhalb des Gehäuses 2 umlaufen können. Ferner ist jeder Behälter 7 über eine Aufhängung 10 mit einer Kette 11 verbunden. Die Kette 11 kann durch einen Motor 12 angetrieben werden. Die Kette 11 und der Motor 12 bilden somit einen Kettenantrieb, der die Behälter 7 entlang der Umlaufbahn innerhalb des Gehäuses 2 umlaufen lässt. Durch eine in den Figuren nicht dargestellte Motorsteuerung kann der Motor 12 bedient werden (d.h. das Umlaufen der Behälter 7 kann gestartet und gestoppt werden).

Auf der Frontseite 3 des Gehäuses 2 ist eine Frontöffnung 13 ausgebildet. Diese Frontöffnung 13 ist durch ein verschiebbar an der Frontseite befestigtes Glaselement 14 verschließbar. Das Glaselement 14 kann dabei motorisch angetrieben sein. Auch kann es durch eine Lichtschranke, einem Berührungssensor o.ä. aktivierbar sein. Die Frontöffnung 13 stellt hierbei eine Bestückungsöffnung sowie ein Präsentationsöffnung im Sinn der Erfindung dar.

Die bereitzustellenden Gegenstände können über die Bestückungsöffnung dem System zugeführt werden, d.h. in den jeweils sich vor der Frontöffnung 13 befindenden Behälter 7 eingelegt werden. Anschließend kann der Behälter 7 innerhalb des Gehäuses 2 durch Betätigung des Kettenantriebes weitertransportiert werden. In ähnlicher Weise können weitere Behälter 7 bestückt werden. Wird nun ein bestückter Behälter 7 an der Frontöffnung 13 vorbeigeführt, so ist für den Benutzer unmittelbar ersichtlich, was sich in den jeweiligen Behälter 7 befindet. Der Gegenstand innerhalb des Behälters 7 wird also präsentiert. Bei Bedarf kann der Benutzer den Kettenantrieb an der gewünschten Stelle anhalten und aus dem dann vor der Frontöffnung 13 platzierten Behälter 7 den jeweiligen Gegenstand entnehmen.

Fig. 2 zeigt eine Seitenansicht eines weiteren Systems 101 zur Bereitstellung von unverpackten Gegenständen. Das System 101 unterscheidet sich von dem in Fig. 1 dargestellten System 1 insbesondere durch die Ausgestaltung der Bestückungsöffnung und der Präsentationsöffnung. Die restlichen Bestandteile bleiben im Wesentlichen unverändert und werden daher nicht nochmals beschrieben.

Anstelle der Frontöffnung 13 in Fig. 1 ist in dem in Fig. 2 dargestellten Ausführungsbeispiel ein Frontöffnung 113 auf der Frontseite 3 des Gehäuses 2 ausgebildet. Die Frontöffnung 113 ist durch ein weitgehend durchsichtiges Glaselement 114 fest verschlossen. Auf der Rückseite 4 ist eine Rückseitenöffnung 115 ausgebildet. Die Rückseitenöffnung 115 kann durch ein verschiebbar an der Rückseite 4 gelagertes Verschlusselement 116 verschlossen werden. Das Verschlusselement 116 ist ein flächiges Element, welches je nach Bedarf durchsichtig oder undurchsichtig gestaltet ist.

Die Frontöffnung 113 dient als Präsentationsöffnung im Sinn der Erfindung, während die Rückseitenöffnung 115 als Bestückungsöffnung im Sinn der Erfindung dient.

Die bereitzustellenden Gegenstände können über die Rückseitenöffnung 115 dem System 101 zugeführt werden. Wird ein auf diese Weise bestückter Behälter 7 an der Frontöffnung 113 vorbeigeführt, so ist für den Benutzer unmittelbar ersichtlich, was sich in den jeweiligen Behälter 7 befindet. Der Gegenstand innerhalb des Behälters 7 wird also präsentiert. Bei Bedarf kann der Benutzer den Kettenantrieb an der gewünschten Stelle anhalten und aus dem dann vor der Rückseitenöffnung 115 platzierten Behälter 7 den jeweiligen Gegenstand entnehmen. Eine derartige Ausführungsform kann insbesondere in eine Schaufensterauslage integriert sein, d.h. die Frontöffnung 113 (und ggf. die komplette Frontseite 3) ist Bestandteil einer Schaufensterauslage. Die Rückseitenöffnung 115 hingegen ist für den Betrachter der Schaufensterauslage unsichtbar an der Rückseite 4 des Gehäuses 2 ausgebildet.

Fig. 3 zeigt eine Frontansicht eines weiteren Systems 201 zur Bereitstellung von unverpackten Gegenständen. Das System 201 weist ein Gehäuse 202 mit einer Frontseite 203, Seitenteile 204, einer Oberseite 205 und einer Unterseite 206 auf. Die hinter der Frontseite 203 angeordneten - und damit von der Frontseite 203 verdeckten - Bestandteile werden in Fig. 3 gestrichelt dargestellt. Innerhalb des Gehäuses 202 ist eine Mehrzahl von Auflagebrettern 207 angeordnet. Aus Übersichtlichkeitsgründen sind in Fig. 3 lediglich drei Auflagebretter 207 dargestellt. Die Auflagebretter 207 weisen einen Boden, auf den der bereitzustellenden Gegenstand G (in Fig. 3 strichgepunktet dargestellt) platziert werden kann, sowie eine Rückwand auf. Die Auflagebretter 207 stellen damit Aufnahmevorrichtungen im Sinn der Erfindung dar.

Jedes Auflagebrett 207 ist über Führungsbolzen 8 in Führungsschienen 9 verschiebbar gelagert. Die Führungsschienen 9 bilden jeweils eine geschlossene Schleife, sodass die Behälter entlang einer Umlaufbahn innerhalb des Gehäuses 202 umlaufen können. Ferner ist jedes Auflagebrett 207 über eine Aufhängung 10 mit einer Kette 11 verbunden. Die Kette 11 kann durch einen Motor 12 angetrieben werden. Die Kette 11 und der Motor 12 bilden somit einen Kettenantrieb, der die Auflagebretter 207 entlang der Umlaufbahn innerhalb des Gehäuses 202 umlaufen lässt.

Auf der Frontseite 203 des Gehäuses 2 sind zwei Frontöffnungen 213 ausgebildet. Jede Frontöffnung 213 kann dabei ggf. durch ein verschiebbar an der Frontseite 203 befestigtes Glaselement (in Fig. 3 nicht dargestellt) verschließbar sein. Die Frontöffnungen 213 stellen hierbei jeweils eine Bestückungsöffnung und/oder Präsentationsöffnung im Sinn der Erfindung dar.

Auf der Frontseite 203 ist eine Ablagevorrichtung 214 mit Regalböden 215 fest integriert. Die Ausgestaltung der Frontseite 203 mit der Ablagevorrichtung und den Regalböden 215 ist beispielhaft zu verstehen. Es ist auch möglich, andere Elemente dort anzuordnen. Beispielsweise kann alternativ oder zusätzlich auch ein Spiegel (in Fig. 3 nicht dargestellt) auf der Frontseite 203 vorhanden sein.

Die bereitzustellenden Gegenstände G können über eine der Frontöffnungen 213 dem System 201 zugeführt werden, d.h. auf das jeweils sich vor der Frontöffnung 213 befindende Auflagebrett 207 aufgelegt werden. Anschließend kann das Auflagebrett 207 innerhalb des Gehäuses 202 durch Betätigung des Kettenantriebes weitertransportiert werden. In ähnlicher Weise können weitere Auflagebretter 207 bestückt werden. Wird nun ein bestücktes Auflagebrett 207 an einer der Frontöffnungen 213 vorbeigeführt, so ist für den Benutzer unmittelbar ersichtlich, was sich auf dem jeweiligen Auflagebrett 207 befindet. Bei Bedarf kann der Benutzer den Kettenantrieb an der gewünschten Stelle anhalten und aus dem dann vor einer der Frontöffnungen 213 platzierten Auflagebrett 207 den jeweiligen Gegenstand G entnehmen.

Bei den in Fig. 1 und Fig. 2 dargestellten Ausführungsformen sind die Aufnahmevorrichtungen als Behälter 7 ausgebildet und in der in Fig. 3 dargestellten Ausführungsform sind die Aufnahmevorrichtungen als Auflagebretter 207 ausgebildet. Es ist jedoch auch möglich, die Aufnahmevorrichtungen beispielsweise als Schublade, als Kleiderbügel und/oder als Tablar auszubilden.

In sämtlichen dargestellten Ausführungsformen ist es möglich, eine Steuerung vorzusehen, die eine Auswahl der gewünschten Aufnahmevorrichtung durch den Benutzer erlaubt und anschließend die ausgewählte Aufnahmevorrichtung gemäß den Wünschen des Benutzers positioniert. Insbesondere kann die ausgewählte Aufnahmevorrichtung durch die Steuerung an der Präsentationsöffnung oder der Bestückungsöffnung positioniert werden.

Fig. 4 zeigt exemplarisch eine Aufnahmevorrichtung 307 mit mindestens einem Hakenelement 301, das in einer Schiene 302 eingehängt ist und an das die Gegenstände G indirekt über einen Bügel 303 befestigt werden können.

Der Bügel 303 ist als Kleiderbügel aus Aluminium ausgebildet und besitzt eine leicht aufgeraute Oberseite. Der Bügel 303 ist mit dem Hakenelement 301 versehen. Dieses Hakenelement kann in die Schiene 302 eingehängt werden. Die Schiene 302 wiederum ist auf einer Unterseite eines ebenen Elements 304 angebracht.

In Fig. 4 ist nur ein Bügel 303 gezeigt. Es können jedoch mehrere Bügel 303 mit jeweils einem daran angebrachten Hakenelement 301 in die Schiene 302 eingehängt werden.

Zur Bestückung der Aufnahmevorrichtung 307 kann der Benutzer zunächst ein Kleidungsstück an den Bügel 303 hängen. Anschließend kann der Benutzer den Bügel 303 an der Unterseite des ebenen Elements 304 entlang in das System schieben bis er einen Widerstand spürt, dann lässt er den Bügel 303 ein kleines Stück nach unten gleiten und lässt ihn los. Der Bügel 303 läuft jetzt in einer Führung. Diese Führung ist in Fig. 4 als Schiene 302 ausgebildet. In anderen Ausführungsformen kann die Führung jedoch auch eine Rasterung aufweisen, damit die einzelnen Bügel 303 mit ihren jeweiligen Hakenelementen 301 darin fixiert sind.

Denkbar ist auch eine Kette, die die so fixierten Bügel 303 horizontal innerhalb des Schranks befördert, so dass die Menge an Kleidungsstücken, die typischerweise an einer Stange im Schrank nebeneinander hängen, auf zwei "Stangen", nämlich einer umlaufenden Kette verteilt werden. Vorteil hierbei ist, dass die Kleider nicht so eng hängen und, wenn sie vorne an der Kette sind, herausgedreht und besser betrachtet werden können. Somit sind die Kleidungsstücke einmal vorne und einmal im hinteren Bereich des Systems. Durch die drehbare Lagerung des Bügels 303 gehen die Bügel im System bei den Drehbewegungen der Kette mit. Die Drehbewegung der umlaufenden Kette kann interaktiv bedient werden. Der Benutzer kann die programmierte Laufgeschwindigkeiten sowie den stop-and.go-Betrieb selbst steuern. Hierbei kann die Steuerung beispielsweise wireless, über App o.ä. erfolgen.

Der in Fig. 4 dargestellte Bügel 303 kann durch eine Vielzahl von anderen Elementen, welche eine indirekte Befestigung der Gegenstände G an dem Hakenelement 301 ermöglichen, ersetzt sein. Insbesondere kann anstelle des Bügels 303 eine Hosenklemme, eine Gitterbox, ein Container zur Schuhaufbewahrung, ein Krawatten- oder Schalhalter (z.B. in Form eines mit Haken oder Knöpfen versehenes Brett) o.ä. verwendet werden.

Fig. 5 zeigt exemplarisch eine weitere Aufnahmevorrichtung 407 mit mindestens einem Hakenelement 401, das in einer Schiene 402 eingehängt ist und an das die Gegenstände G indirekt über einen Bügel 403 befestigt werden können.

Die Aufnahmevorrichtung 407 entspricht im Wesentlichen der Aufnahmevorrichtung 307. Lediglich das Hakenelement 401 unterscheidet sich von dem Hakenelement 301. Das Hakenelement 301 (siehe Fig. 4) ist eckig ausgebildet und sitzt auf der oberen Kante der Schiene 302 auf. Das Hakenelement 402 hingegen ist schräg ausgebildet und sitzt in der Schiene 402 auf. Der Auflagepunkte des Hakenelements 301 bzw. 401 in der Schiene und der Verknüpfungspunkt zwischen Hakenelement 301, 401 und Bügel 303 bzw. 403 liegen hierbei auf der Wirklinie der Gewichtskraft, sodass der Bügel 303 bzw. 403 gerade hängt. Die Ausgestaltung der Hakenelemente 301 bzw. 401 ist als exemplarisch anzusehen. Es sind auch Ausführungsformen denkbar, in denen das Hakenelement eckig ausgebildet ist und mittig in einer Schiene aufsitzt bzw. in denen das Hakenelement schräg ausgebildet ist und auf der oberen Kante der Schiene aufsitzt.

### BEZUGSZEICHENLISTE

- 1, 101, 201: Systems zur Bereitstellung von unverpackten Gegenständen
- 2, 202: Gehäuse
- 3, 203: Frontseite
- 4: Rückseite
- 5, 205: Oberseite
- 6, 206: Unterseite
- 7: Behälter
- 8: Führungsbolzen
- 9: Führungsschiene
- 10: Aufhängung
- 11: Kette
- 12: Motor
- 13, 113, 213: Frontöffnung
- 14, 114: Glaselement
- 115: Rückseitenöffnung
- 116: Verschlusselement
- 204: Seitenteil
- 207: Auflagebrett
- 214: Ablagevorrichtung
- 215: Regalboden
- 301: Hakenelement
- 302: Schiene
- 303: Bügel
- 304: ebenes Element
- 307: Aufnahmevorrichtung mit Hakenelement
- G: bereitzustellender Gegenstand

## Patentansprüche

1. System (1, 101, 201) zur Bereitstellung, insbesondere zur Präsentation, von unverpackten Gegenständen (G), insbesondere von Kleidung, Schuhen, Geschirr oder Verkaufswaren, mit:
- einem Gehäuse (2, 202);
- entlang einer Umlaufbahn innerhalb des Gehäuses (2, 202) umlaufenden Aufnahmevorrichtungen (7, 207, 307) zur Aufnahme der Gegenstände (G);
- einer Bestückungsöffnung zur Bestückung der Aufnahmevorrichtungen (7, 207, 307) mit den Gegenständen (G) und zur Entnahme der Gegenstände (G); und
- einer an einer Frontseite (3, 203) des Gehäuses (2, 202) ausgebildeten Präsentationsöffnung, durch welche ein Sichtkontakt von außerhalb des Gehäuses (2, 202) zu den auf den Aufnahmevorrichtungen (7, 207, 307) umlaufenden Gegenständen (G) herstellbar ist; wobei die Aufnahmevorrichtung (307) mindestens ein Hakenelement (301) aufweist, das in einer Schiene (302) eingehängt ist und an das die Gegenstände (G) indirekt über einen Bügel befestigt werden können, **dadurch gekennzeichnet, dass** die Schiene (302) auf einer Unterseite eines ebenen Elements (304) angebracht ist.

2. System nach Anspruch 1, wobei eine an der Frontseite (3, 203) des Gehäuses (2, 202) ausgebildete Öffnung (13, 213) sowohl als Bestückungsöffnung als auch als Präsentationsöffnung dient.

3. System nach einem der vorhergehenden Ansprüche, wobei die Aufnahmevorrichtungen (7, 207, 307) als Auflagebretter (207) und/oder als wannenförmige Behälter (7), als Kleiderstangen und/oder als Tablare ausgebildet sind.

4. System nach einem der vorhergehenden Ansprüche, wobei die Aufnahmevorrichtungen (7, 207, 307) entlang der Umlaufbahn in einer oder mehreren Führungsschienen (9) geführt werden.

5. System nach einem der vorhergehenden Ansprüche, wobei die Aufnahmevorrichtungen (7, 207, 307) entlang der Umlaufbahn motorisch antreibbar sind.

6. System nach einem der vorhergehenden Ansprüche, wobei die Aufnahmevorrichtungen (7, 207, 307) mittels eines Kettenantriebes entlang der Umlaufbahn bewegbar sind.

7. System nach einem der vorhergehenden Ansprüche, wobei die Präsentationsöffnung und/oder die Bestückungsöffnung in ihren Abmessungen im Wesentlichen den Abmessungen der Aufnahmevorrichtungen (7, 207, 307) entsprechen.

8. System nach einem der vorhergehenden Ansprüche, wobei die Präsentationsöffnung und/oder die Bestückungsöffnung durch ein Glaselement (14, 114) oder ein anderes flächiges Element verschließbar sind.

9. System nach einem der vorhergehenden Ansprüche, wobei auf der Frontseite (203) eine feststehende Ablagevorrichtung (214) ausgebildet ist.

10. System nach einem der vorhergehenden Ansprüche, wobei sich das Gehäuse (2, 202) und die Umlaufbahn über mehrere Geschosse eines Gebäudes, insbesondere eines Wohnhauses, erstrecken.

11. System nach einem der vorhergehenden Ansprüche, wobei sich auf den umlaufenden Aufnahmevorrichtungen (7, 207, 307) Kleidungsstücke, Schuhe und/oder Geschirr und/oder Verbrauchs- und Gebrauchsgüter aller Art befinden.

12. System nach einem der vorhergehenden Ansprüche, wobei die Präsentationsöffnung in eine Schaufensterauslage integriert ist.

13. System nach einem der vorhergehenden Ansprüche, wobei das System (1, 101, 201) als System zur Bereitstellung von haushaltsüblichen Waren und/oder Gegenständen sowie Gebrauchs- und Verbrauchsgütern aller Art, wie z.B. Kleidung, Schuhe, Bettwäsche, Geschirr und/oder Vorrat usw. ausgebildet ist, und wobei das System (1, 101, 201) in ein Wohngebäude jedweder Art eingebaut ist.

14. System nach einem der vorhergehenden Ansprüche mit einer Steuerung zur Positionierung einer durch einen Benutzer ausgewählten Aufnahmevorrichtung (7, 207, 307).

15. System nach einem der vorhergehenden Ansprüche wobei die Aufnahmevorrichtung als herausziehbares Tablar mit Unterteilungen ausgebildet ist.

16. System nach einem der vorhergehenden Ansprüche wobei die Aufnahmevorrichtung abschließbar ist.

17. System nach einem der vorhergehenden Ansprüche wobei die Aufnahmevorrichtung Magnete aufweist.

18. System nach einem der vorhergehenden Ansprüche wobei die Aufnahmevorrichtung einen karussellartigen Ständer aufweist.

## Claims

1. System (1, 101, 201) for presenting, in particular for displaying, unpackaged articles (G), in particular clothing, shoes, crockery or goods for sale, having:
- a housing (2, 202);
- receiving devices (7, 207, 307) which circulate along a circulation path within the housing (2, 202) and are intended for receiving the articles (G);
- a charging opening for charging the receiving devices (7, 207, 307) with the articles (G) and for removing the articles (G); and
- a display opening which is formed on a front side (3, 203) of the housing (2, 202) and through which visual contact can be established from outside the housing (2, 202) to the articles (G) circulating on the receiving devices (7, 207, 307);
wherein the receiving device (307) has at least one hook element (301) which is suspended in a rail (302) and to which the articles (G) can be indirectly fastened via a hanger, **characterized in that** the rail (302) is mounted on an underside of a planar element (304).

2. System according to Claim 1, wherein an opening (13, 213) formed on the front side (3, 203) of the housing (2, 202) serves both as a charging opening and as a display opening.

3. System according to one of the preceding claims, wherein the receiving devices (7, 207, 307) are formed as support boards (207) and/or as trough-shaped containers (7), as clothes rails and/or as trays.

4. System according to one of the preceding claims, wherein the receiving devices (7, 207, 307) are guided along the circulation path in one or more guide rails (9).

5. System according to one of the preceding claims, wherein the receiving devices (7, 207, 307) can be driven by motor along the circulation path.

6. System according to one of the preceding claims, wherein the receiving devices (7, 207, 307) can be moved along the circulation path by means of a chain drive.

7. System according to one of the preceding claims, wherein the display opening and/or the charging opening correspond in their dimensions substantially to the dimensions of the receiving devices (7, 207, 307).

8. System according to one of the preceding claims, wherein the display opening and/or the charging opening can be closed by a glass element (14, 114) or another planar element.

9. System according to one of the preceding claims, wherein a fixed storage device (214) is formed on the front side (203).

10. System according to one of the preceding claims, wherein the housing (2, 202) and the circulation path extend over a plurality of storeys of a building, in particular of a dwelling house.

11. System according to one of the preceding claims, wherein clothing items, shoes and/or crockery and/or consumer and durable goods of all kinds are situated on the circulating receiving devices (7, 207, 307).

12. System according to one of the preceding claims, wherein the display opening is integrated into a shop window display.

13. System according to one of the preceding claims, wherein the system (1, 101, 201) is designed as a system for presenting customary domestic goods and/or articles and consumer and durable goods of all kinds, such as, for example, clothing, shoes, bed linen, crockery and/or supplies, etc., and wherein the system (1, 101, 201) is incorporated in a residential building of any kind.

14. System according to one of the preceding claims having a control for positioning a receiving device (7, 207, 307) selected by a user.

15. System according to one of the preceding claims, wherein the receiving device is designed as a pull-out tray with subdivisions.

16. System according to one of the preceding claims, wherein the receiving device can be closed off.

17. System according to one of the preceding claims, wherein the receiving device has magnets.

18. System according to one of the preceding claims, wherein the receiving device has a carousel-like stand.

## Revendications

1. Système (1, 101, 201) pour l'exposition, en particulier pour la présentation, d'objets non emballés (G), en particulier de vêtements, de chaussures, de vaisselle ou de marchandises de vente, comprenant :
- un boîtier (2, 202) ;
- des dispositifs de réception (7, 207, 307) pour recevoir les objets (G), circulant le long d'une trajectoire de circulation à l'intérieur du boîtier (2, 202) ;
- une ouverture de chargement pour charger les dispositifs de réception (7, 207, 307) avec les objets (G) et pour prélever les objets (G) ; et
- une ouverture de présentation réalisée au niveau d'un côté avant (3, 203) du boîtier (2, 202), à travers laquelle un contact visuel peut être établi depuis l'extérieur du boîtier (2, 202) avec les objets (G) circulant sur les dispositifs de réception (7, 207, 307) ;
le dispositif de réception (307) présentant au moins un élément de crochet (301) qui est accroché dans un rail (302) et auquel peuvent être fixés les objets (G) indirectement par le biais d'un cintre,
**caractérisé en ce que**
le rail (302) est monté sur un côté inférieur d'un élément plan (304).

2. Système selon la revendication 1, dans lequel une ouverture (13, 213) réalisée au niveau du côté avant (3, 203) du boîtier (2, 202) sert à la fois d'ouverture de chargement et d'ouverture de présentation.

3. Système selon l'une quelconque des revendications précédentes, dans lequel les dispositifs de réception (7, 207, 307) sont réalisés sous forme de plateaux d'appui (207) et/ou sous forme de récipients en forme de cuve (7), sous forme de barres pour vêtements et/ou sous forme d'étagère.

4. Système selon l'une quelconque des revendications précédentes, dans lequel les dispositifs de réception (7, 207, 307) sont guidés le long de la trajectoire de circulation dans un ou plusieurs rails de guidage (9).

5. Système selon l'une quelconque des revendications précédentes, dans lequel les dispositifs de réception (7, 207, 307) peuvent être entraînés par moteur le long de la trajectoire de circulation.

6. Système selon l'une quelconque des revendications précédentes, dans lequel les dispositifs de réception (7, 207, 307) peuvent être déplacés le long de la trajectoire de circulation au moyen d'un entraînement à chaîne.

7. Système selon l'une quelconque des revendications précédentes, dans lequel l'ouverture de présentation et/ou l'ouverture de chargement ont des dimensions qui correspondent essentiellement aux dimensions des dispositifs de réception (7, 207, 307).

8. Système selon l'une quelconque des revendications précédentes, dans lequel l'ouverture de présentation et/ou l'ouverture de chargement peuvent être fermées par un élément en verre (14, 114) ou par un autre élément plat.

9. Système selon l'une quelconque des revendications précédentes, dans lequel un dispositif de dépôt fixe (214) est réalisé sur le côté avant (203).

10. Système selon l'une quelconque des revendications précédentes, dans lequel le boîtier (2, 202) et la trajectoire de circulation s'étendent sur plusieurs étages d'un bâtiment, en particulier d'un immeuble.

11. Système selon l'une quelconque des revendications précédentes, dans lequel des vêtements, des chaussures et/ou de la vaisselle et/ou des marchandises de consommation et des produits durables de tous types se trouvent sur les dispositifs de réception en circulation (7, 207, 307).

12. Système selon l'une quelconque des revendications précédentes, dans lequel l'ouverture de présentation est intégrée dans une vitrine.

13. Système selon l'une quelconque des revendications précédentes, dans lequel le système (1, 101, 201) est réalisé sous forme de système pour l'exposition de marchandises et/ou d'objets ménagers courants ainsi que de produits de consommation et de produits durables de tous types, comme par exemple des vêtements, des chaussures, du linge de maison, de la vaisselle et/ou des stocks etc., et dans lequel le système (1, 101, 201) est intégré dans un immeuble d'un type quelconque.

14. Système selon l'une quelconque des revendications précédentes, comprenant une commande pour positionner un dispositif de réception (7, 207, 307) sélectionné par un utilisateur.

15. Système selon l'une quelconque des revendications précédentes, dans lequel le dispositif de réception est réalisé sous forme d'étagère rétractable avec des subdivisions.

16. Système selon l'une quelconque des revendications précédentes, dans lequel le dispositif de réception peut être fermé.

17. Système selon l'une quelconque des revendications précédentes, dans lequel le dispositif de réception présente des aimants.

18. Système selon l'une quelconque des revendications précédentes, dans lequel le dispositif de réception présente un support de type carrousel.
